# EUROPÄISCHE PATENTANMELDUNG

(11) **EP 1 792 833 A1**
(43) Veröffentlichungstag der Anmeldung: **06.06.2007**
(21) Anmeldenummer: 06024816.8
(22) Anmeldetag: 30.11.2006
(51) Int. Cl.: B65D 25/08

(54) **Behältereinsatz**

(30) Priorität: 30.11.2005 DE 202005018712 U
(71) Anmelder: Rainer Hanisch GmbH, 82239 Biburg (DE)
(72) Erfinder: Hanisch, Rainer, 82239 Alling-Biburg (DE)
(74) Vertreter: Schmitz, Hans-Werner

(57) **Zusammenfassung**

Die Erfindung betrifft einen Behältereinsatz (1) mit zumindest zwei beabstandet zueinander angeordneten Führungsschienen (2,3) und mit einem in den Führungsschienen (2,3) temporär fixierbaren Gefacheeinsatz (6) mit zumindest zwei Fächern (4, 5); wobei der Gefacheeinsatz (6) in zumindest zwei getrennte, übereinander oder hintereinander an den Führungsschienen (2,3) bzw. an Führungsschienensegmenten (12-14) fixierbare Gefacheeinsatzmodule (7-9) unterteilt ist, die an den den Führungsschienen (2,3 bzw. 12-14) benachbarten Seiten (10,11) Halteelemente aufweisen.

## Beschreibung

Die Erfindung betrifft einen Behältereinsatz gemäß dem Oberbegriff des Anspruches 1.

Ein derartiger Behältereinsatz ist aus der DE 202004015145.6 U1 bekannt.

Es ist Aufgabe der vorliegenden Erfindung, einen Behältereinsatz der im Oberbegriff des Anspruches 1 angegebenen Art zu schaffen, der es auf einfache Art und Weise möglich macht, Transportgüter in den Fächern des Behältereinsatzes in sowohl horizontaler wie auch vertikaler Ausrichtung der Fächer unterzubringen und aus diesen wieder zu entnehmen.

Die Lösung dieser Aufgabe erfolgt durch die Merkmale des Anspruchs 1.

Der erfindungsgemäße Behältereinsatz kann ein textiles Gefache in eine Kunststoffbox, einen Stahlbehälter oder auch in sämtliche andere Behältnisse eingebaut werden.

Der Gefacheeinsatz weist vom Prinzip her eine beliebig große Anzahl von Einzelfächern auf, die für die Bestückung mit Einzelteilen, sowohl im horizontalen wie auch vertikalen Bereich, geeignet sind.

Der Gefacheeinsatz kann sowohl aus flexiblen wie auch festem Material bestehen. Bei Ausbildung des Gefacheeinsatzes aus flexiblem Material kann dieses auch durch Verstärkungsplatten bedarfsweise verstärkt werden, um beispielsweise die Durchbiegung in der vertikalen und das Aufprallen der eingelegten Teile in der Horizontalen zu verhindern. Beispielsweise ist es möglich, die Wände des Gefacheeinsatzes doppelt auszubilden, so dass eine Aufnahmetasche entsteht, in die beispielsweise Kunststoffplatten als Verstärkungswände eingeschoben werden können.

Eine Verstärkung kann sowohl komplett als auch partiell vorgenommen werden, ist jedoch nicht zwingend erforderlich, falls die zu transportierenden Teile eine Verstärkung der Fächer des Gefacheeinsatzes nicht erfordern.

Dadurch, dass der Gefacheeinsatz in separate Gefacheeinsatzmodule unterteilt ist, wird es möglich, dass in einen Behälter vom Prinzip her beliebig viele Einsatzgefache in derselben Form montiert werden können, die zur Fixierung innerhalb des Behälters beispielsweise mit einem Einhängekeder versehen werden können.

Die hierfür vorgesehenen Führungsschienen können entweder durchgehende Führungsschienen sein oder sie können in mehrere Einzelstücke unterteilt sein.

Hierdurch ist es vorzugsweise möglich, dass zum Entladen die Gefacheeinsatzmodule nicht aus dem Behälter komplett entnommen werden müssen, sondern sie können nach der Entleerung an einer Seite aus den Führungsschienen herausgenommen werden und vorhangartig zusammengeschoben werden, wonach sie in der zusammengeschobenen Stellung, in der das dahinter oder darunter liegende Gefacheeinsatzmodul freigelegt ist, temporär mittels der Halteelemente an der Seite des Behälters fixiert werden, an der der Gefacheeinsatzmodul noch in den Führungsschienen gehalten ist.

Handelt es sich bei dem Behälter um eine Ausführungsform, bei dem die Gefacheeinsätze hintereinander angeordnet sind, so dass die Behälteröffnung an einer Vorderseite vorgesehen ist, können die Führungsschienen von der Behälteröffnung nach Innen in den Behälter verlaufen, also in die Behältertiefe geführt sein, oder es ist alternativ möglich, die Führungsschienen parallel zur Behälteröffnung, also in Querrichtung bzw. in Breitenrichtung des Behälters anzuordnen. In diesem Falle ist es möglich, die Gefacheeinsätze vorhangartig zusammenzuschieben, um an einen dahinterliegenden Gefacheeinsatz zu gelangen, ohne dass die Gefacheeinsätze aus der Führungsschiene herausgenommen werden müssen. In diesem Falle können die Gefacheeinsätze entweder an der Seite oder auch in der Mitte zusammengeschoben werden und im gefalteten Zustand fixiert werden.

Umgekehrt kann natürlich auch bei der Beladung nach der Beladung des untersten bzw. hintersten Gefacheeinsatzmoduls der nächstliegende Gefacheeinsatzmodul von der zusammengefalteten Position in die Beladeposition überführt werden, wozu er mit seinen freien Einhängekedern in die jeweilige gegenüberliegende Führungsschiene eingeführt wird, wonach die Beladung erfolgt und danach in der gleichen Art und Weise der nächste Gefacheeinsatzmodul beladen werden kann.

Die Unteransprüche haben vorteilhafte Weiterbildungen der Erfindung zu Inhalt.

Als Halteelemente können unterschiedlichste Vorrichtungen verwendet werden. So ist es beispielsweise möglich, Gurtbänder oder Laschen an den Gefacheeinsatzmodulen zu fixieren, beispielsweise anzunähen, anzunieten oder anzuschrauben, die mit einem Magneten versehen sind, falls der Behälter aus ferromagnetischem Metall besteht, so dass eine Fixierung aufgrund einer Magnetwirkung möglich ist.

Andere Befestigungsmöglichkeiten, wie Klettverschlüsse, Druckknöpfe oder ähnliches können ebenfalls als Halteelemente verwendet werden.

Sollte der Behälter beispielsweise aus Kunststoff, also aus nicht-ferromagnetischem Material bestehen, ist es möglich, entweder die erwähnten Klettverschlüsse oder Druckknopfanordnungen zu verwenden oder einen Gegenmagneten an der Innenseite des Behälters zu fixieren, um eine temporäre Festlegung des Gefacheeinsatzmoduls in der zusammengefalteten Position möglich zu machen.

Weitere Einzelheiten, Vorteile und Merkmale der Erfindung ergeben sich aus nachfolgender Beschreibung von Ausführungsbeispielen anhand der Zeichnung. Es zeigt:
- Fig. 1: eine schematisch stark vereinfachte Darstellung eines Behälters, in den ein erfindungsgemäßer Behältereinsatz eingesetzt werden kann;
- Fig. 2: eine ebenfalls schematisch stark vereinfachte Darstellung von drei Gefacheeinsatzmodulen;
- Fig. 3: eine der Fig. 2 entsprechende schematisch stark vereinfachte Darstellung eines Gefacheeinsatzmoduls in zusammengefalteter Position;
- Fig. 4: eine Darstellung eines Gefacheeisatzmoduls einer zweiten Ausführungsform mit zugehöriger Führungsschiene entsprechend der Darstellung der Fig. 2;
- Fig. 5: den Gefacheeinsatzmodul gemäß Fig. 4 in zusammengefaltetem Zustand entsprechend der Darstellung der Fig. 3; und
- Fig. 6: eine Detaildarstellung eines Kedersegments, dass beim Gefacheeinsatzmodul gemäß Fig. 4 zum Einsatz kommen kann.

In Fig. 1 ist in schematisch stark vereinfachter Art und Weise ein Behälter B dargestellt, der im Beispielsfalle an seiner linken Seite mit zwei Führungsschienen 2 und 3 versehen ist. Diese Führungsschienen können beispielsweise an der jeweiligen Behälterwand angeschraubt werden. Im dargestellten Beispielsfalle sind die beiden Führungsschienen 2 und 3 über die gesamte Behälterhöhe durchgehende Schienen, können vom Prinzip her jedoch auch in einzelne Segmente unterteilt werden. Üblicherweise sind an der gegenüberliegenden Seite zur Fixierung eines in Fig. 1 nicht dargestellten Behältereinsatzes ebenfalls zwei Führungsschienen vorgesehen, falls es sich um eine Montage des Behältereinsatzes im Behälter B für eine vertikale Bestückung handelt.

Vom Prinzip her sind jedoch zwei Führungsschienen 2 und 3 ausreichend, falls der Behältereinsatz in den Behälter B eingehängt werden soll, falls es sich um eine horizontal zu bestückende Behältereinsatzeinheit handelt.

Ist eine frei schwingende Fixierung jedoch nicht ausreichend, kann auch in einem solchen Falle an der jeweils gegenüberliegenden Unterseite des Behälters B ein weiteres Führungsschienenpaar oder auch eine größere Anzahl von Führungsschienen angeordnet werden.

In Fig. 2 ist ein erfindungsgemäßer Gefacheeinsatz 6 dargestellt, der im Beispielsfalle in drei Gefacheeinsatzmodule 7, 8 und 9 unterteilt ist.

Jedes dieser Module ist ein separates Bauteil, das in einem Behälter, wie beispielsweise in dem Behälter B gemäß Fig. 1 eingebracht werden kann. Vom Prinzip her ist je nach Behältergröße eine beliebige Anzahl derartiger Gefacheeinsatzmodule 7, 8 und 9 im Behälter zu fixieren.

Jedes der Gefacheeinsatzmodule 7 bis 9 weist zumindest zwei Fächer auf, von denen repräsentativ für alle Fächer der Module 7, 8 und 9 die Fächer 4 und 5 in Fig. 2 gekennzeichnet sind.

Wie Fig. 2 verdeutlicht, weist jedes Modul 7, 8 und 9 im Beispielsfalle vierundzwanzig derartiger Fächer auf. Natürlich ist auch jede andere Anzahl von Fächern denkbar.

Zur Fixierung der Module 7 bis 9 in einem Behälter sind im Beispielsfalle Schienensegmente 12, 13 und 14 vorgesehen, die, wie anhand der Fig. 1 erläutert, an einer Innenseite eines Behälters fixiert werden.

Um die Module 7, 8 und 9 in einem Behälter festzulegen, wirken im Beispielsfalle an den Modulen 7, 8 und 9 fixierte Haltekeder 15, 16 und 17 mit den Schienensegmenten 12, 13 und 14 zusammen, wozu die Haltekeder 15, 16 und 17 in die jeweils zugeordneten C-Schienensegmente 12, 13 bzw. 14 eingeschoben werden.

Wie Fig. 2 verdeutlicht, sind die Haltekeder 15, 16 und 17 an einer gemäß Fig. 2 rechten Seite 11 der jeweiligen Module 7, 8 und 9 und zwar am unteren Rand angeordnet.

Am oberen Ende sind weitere, nicht mit Bezugsziffern versehene Keder vorgesehen, die ebenfalls in in Fig. 2 nicht näher dargestellte Schienensegmente zur Fixierung der Module 7, 8 und 9 eingreifen können.

Üblicherweise sind auch auf der gegenüberliegenden Seite 10 der Module 7, 8 und 9 sowohl oben als auch unten Führungs- bzw. Haltekeder vorgesehen, die dann in in Fig. 2 ebenfalls nicht näher dargestellten, entsprechend angeordneten Schienensegmente eingreifen, die wiederum an der jeweils gegenüberliegenden Behälterwand fixiert werden.

Die Haltekeder können beispielsweise in an den Modulen 7, 8 und 9 befestigten Laschen angeordnet werden, wobei die Laschen beispielsweise an den Modulen 7, 8 und 9 angenäht werden können.

Wie Fig. 2 verdeutlicht, sind alle Haltekeder 15 bis 17 bzw. deren Laschen mit Halteelementen versehen, von denen drei Halteelemente mit den Bezugsziffern 18, 19 und 20 repräsentativ für alle Halteelemente gekennzeichnet sind.

Im dargestellten Beispielsfalle weisen die Halteelemente, die beispielsweise als Stofflaschen ausgebildet sein können, je einen Magneten auf, der in Fig. 2 jeweils durch die Kreise 21, 22 und 23 symbolisiert ist.

Alternativ können hier auch Druckknopfanordnungen oder Klettverschlüsse oder ähnliche Halteelemente vorgesehen werden. Da die Gefacheinsatzmodule 7, 8 und 9 ähnlich einem Ziehharmonikabalg zusammenfaltbar sind, können sie nach dem Einsetzen in einen Behälter zum Be- bzw. Entladen in eine zusammengefaltete Position überführt werden, die in Fig. 3 anhand des Gefacheeinsatzmoduls 7 verdeutlicht ist. In dieser Position kann der jeweilige Modul, wie der Modul 7 gemäß Fig. 3, durch das Umklappen des jeweiligen Halteelements, wie des Halteelements 18 mit seinem Magneten 21, in Richtung auf die Seite des Moduls fixiert werden, die über ihre jeweiligen Haltekeder noch in den Schienensegmenten geführt ist, also sich noch im Behälter befindet. Im Falle des Moduls 7, der in Fig. 3 dargestellt ist, ist der Modul 7 auf seiner linken Seite 10 noch durch Führung seiner Haltekeder in den jeweils am Behälter befindlichen Schienensegmenten gehalten, die in Fig. 3 aus Gründen der Übersichtlichkeit jedoch nicht dargestellt sind. Die Keder der Seite 11 sind aus den jeweiligen Schienensegmenten herausgenommen worden und der gesamte Modul 7 wird durch das besagte Halteelement 18 mit seinem Magneten 21 in der in Fig. 3 dargestellten zusammengefalteten Position gehalten, wobei in diesem Falle aufgrund des Vorsehens eines Magnetens 21 vorausgesetzt ist, dass entweder der Behälter aus ferromagnetischem Material besteht oder ein entsprechender Gegenmagnet bzw. eine Halteplatte aus ferromagnetischem Material an der jeweiligen Innenseite des Behälters angebracht ist.

Vom Prinzip her reicht die Fixierung der Ober- oder Unterseite des Moduls aus, jedoch ist es natürlich auch möglich, dass sowohl oben als auch unten Halteelemente vorgesehen sind, wie dies in Fig. 2 verdeutlicht ist.

In Fig. 4 ist eine weitere Ausführungsform eines Gefacheeinsatzmoduls dargestellt, der wiederum mit der Bezugsziffer 7 in seiner Gesamtheit gekennzeichnet ist.

Hinsichtlich aller übereinstimmenden Merkmale kann auf die voranstehende Beschreibung gemäß Fig. 2 verwiesen werden.

Fig. 4 zeigt jedoch einen Gefacheeinsatzmodul 7, der sich zunächst durch die Anbringung von im Beispielsfalle fünf Kedersegmenten 24 bis 28 von demjenigen der Fig. 2 unterscheidet. Die Kedersegmente 24 bis 28, von denen das Kedersegment 25 in Fig. 6 in vergrößerter Darstellung gezeigt ist, sind auf der obersten Wand 29 des Gefacheeinsatzmoduls 7 fixiert. Die Kedersegmente 24 bis 28 können hierzu an der Wand 29 angenäht werden, es können jedoch auch andere Aufhängeprofile bzw. Einhängeprofile auf der Wand 29 fixiert werden.

Mit diesen Kedersegmenten 24 bis 28 lässt sich der Gefacheeinsatzmodul 7 entlang der zugeordneten Führungsschiene, gemäß Fig. 4 der Führungsschiene 2, hin und her bewegen. Die Führungsschiene 2 bzw. die den jeweiligen Gefacheeinsatzmodulen 7, 8 und 9 zugeordnete Führungsschiene ist hierzu an einer Deckenwand des in Fig. 4 nicht näher dargestellten Behälters befestigt. Die Führungsschiene 2 erstreckt sich hierbei in Breitenrichtung BR, die in Fig. 4 durch einen Pfeil des dort eingezeichneten Koordinatensystems K symbolisiert ist. Die Breitenrichtung BR, entlang der sich die Führungsschiene 2 erstreckt, ist die Erstreckung einer Vorderseite des Behälters, in der auch die Behälteröffnung angeordnet ist, so dass sich bei dieser Ausführungsform die Führungsschiene 2 parallel zur Behälteröffnung erstreckt. Die weiteren Pfeile T und H des Koordinatensystems K symbolisieren die Tiefe bzw. die Höhe des in Fig. 4 nicht näher dargestellten Behälters, um die Anordnung der Führungsschiene 2 entlang der Breitenerstreckung BR relativ zur Höhe H und Tiefe T des Behälters deutlich zu machen.

Bei dieser Ausführungsform ist es mithin möglich, den Gefacheeinsatzmodul 7 über seine Kedersegmente 24 bis 28 zusammenzuschieben, ohne dass es erforderlich wäre, die Kedersegmente aus der Führungsschiene 2 herauszunehmen. Die in Fig. 5 dargestellte, zusammengefaltete bzw. zusammengeschobene Position des Gefacheeinsatzmoduls 7 kann prinzipiell an jeder beliebigen Stelle der Führungsschiene 2 eingenommen werden.

Ferner ist es möglich, die Führungsschiene 2 auch geteilt auszuführen, beispielsweise in ein längeres Stück und ein kürzeres Stück, so dass zum Entnehmen des Gefacheeinsatzmoduls 7 aus der Führungsschiene 2 nur das kürzere Schienenstück von der Behälterdeckenwand entfernt werden muss, beispielsweise geschraubt werden muss.

Zur Ergänzung der voranstehenden schriftlichen Offenbarung wird ferner explizit auf die zeichnerische Darstellung in den Fig. 1 bis 6 verwiesen.

### Bezugszeichenliste

- 1: Behältereinsatz
- 2, 3: Führungsschiene
- 4, 5: Fächer
- 6: Gefacheeinsatz
- 7-9: Gefacheeinsatzmodule
- 10, 11: Seiten der Module 7-9
- 12-14: Schienensegmente
- 15-17: Haltekeder
- 18-20: Halteelemente
- 21-23: Magneten
- 24-28: Kedersegmente
- 29: Obere Wand bzw. Deckenwand des Gefacheeinsatzmoduls 7, 8 bzw. 9
- B: Behälter
- BR: Breitenrichtung

## Patentansprüche

1. Behältereinsatz (1)
- mit zumindest zwei beabstandet zueinander angeordneten Führungsschienen (2, 3); und
- mit einem in den Führungsschienen (2, 3) temporär fixierbaren Gefacheeinsatz (6) mit zumindest zwei Fächern (4, 5);
**dadurch gekennzeichnet,**
- **dass** der Gefacheeinsatz (6) in zumindest zwei getrennte, übereinander oder hintereinander an den Führungsschienen (2, 3) bzw. an Führungsschienensegmenten (12-14) fixierbare Gefacheeinsatzmodule (7-9) unterteilt ist, die an den den Führungsschienen (2, 3 bzw. 12-14) benachbarten Seiten (10, 11) Halteelemente (12, 13) aufweisen.

2. Behältereinsatz nach Anspruch 1, **dadurch gekennzeichnet, dass** die Führungsschienen (2, 3) bzw. die Führungsschienensegmente (12-14) als Hohlprofil ausgebildet sind, das einen sich über die gesamte Länge der Führungsschienen bzw. Führungsschienensegmente erstreckenden Durchtrittsschlitz aufweist.

3. Behältereinsatz nach Anspruch 1 oder 2, **dadurch gekennzeichnet, dass** die Führungsschienen (2, 3) bzw. die Führungsschienensegmente (12-14) an Innenseiten eines Behälters (B) fixierbar sind.

4. Behältereinsatz nach einem der Ansprüche 1 bis 3, **dadurch gekennzeichnet, dass** die Halteelemente (18-20) als an den Gefacheeinsatzmodulen (7-9) fixierbare Laschen ausgebildet sind, die mit Magneten (21-23) versehen sind.

5. Behältereinsatz nach einem der Ansprüche 1 bis 3, **dadurch gekennzeichnet, dass** die Halteelemente (18-20) als Klettverschlüsse oder Druckknopfanordnungen ausgebildet sind.

6. Behältereinsatz nach Anspruch 1 oder 2, **dadurch gekennzeichnet, dass** die Führungsschienen (2, 3) an einer Deckenwand des Behälters (B) fixiert, vorzugsweise angeschraubt, sind und sich in Breitenrichtung (BR) des Behälters entlang der Behältereinführöffnung erstrecken.

7. Behältereinsatz nach einem der Ansprüche 1 bis 6, **dadurch gekennzeichnet, dass** auf der obersten Wand (29) des Gefacheeinsatzmoduls (7, 8 bzw. 9) zumindest ein Kedersegment (24-28) fixiert ist.

8. Behältereinsatz nach einem der Ansprüche 1 bis 7, **dadurch gekennzeichnet, dass** die Führungsschiene (2, 3) als C-Schiene ausgebildet ist.
